# FASCICULE DE BREVET EUROPEEN

(11) **EP 0 468 881 B1**
(45) Date de publication et mention de la délivrance du brevet: **26.01.1994**
(21) Numéro de dépôt: 91402052.4
(22) Date de dépôt: 24.07.1991
(51) Int. Cl.: E03B 1/00

(54) **Borne de service**
Ver- und Entsorgungssäule
Service hookup terminal

(30) Priorité: 25.07.1990 FR 9009526
(43) Date de publication de la demande: 29.01.1992
(73) Titulaire: RACLET, SOCIETE ANONYME:, 72600 Mamers (FR)
(72) Inventeur: Fraysse, Gérard, F-72600 Mamers (FR)
(74) Mandataire: Hasenrader, Hubert

(56) Documents cités:
- EP-A- 0 018 289

## Description

La présente invention concerne une borne de service, plus particulièrement destinée à compléter l'équipement d'une aire de stationnement temporaire pour véhicules routiers (autocars, auto, caravanes...) ou engins nautiques (bateaux de plaisance...).

Les engins ou véhicules habitables les plus modernes sont généralement équipés d'un ensemble de moyens électroménagers et sanitaires qui les rendent autonomes pendant une certaine période.

Cependant, les conditions d'hygiène et le respect de l'environnement imposent des étapes régulières pour le ravitaillement et l'évacuation des déchets solides et liquides.

Il existe également des bornes de jonction et de raccordement pour l'asservissement de locaux fixe ou mobile et notamment pour l'alimentation d'une unité sanitaire telle que celle qui fait l'objet du brevet européen n° 18289 (Jambry).

La borne qui y est décrite comporte une colonne verticale fixée sur un socle et pourvue de moyens de distribution d'eau, de moyens de distribution d'électricité et de moyens de raccordement électriques et hydrauliques entre ladite colonne et les réseaux locaux de service. Cependant, cette borne suppose des travaux importants d'installation (terrassement,...) et manque par ailleurs de compacité.

La présente invention a pour but de répondre aux besoins des véhicules et de leurs passagers en respectant à la fois l'hygiène, la sécurité, I'écologie et l'esthétique en réalisant une borne de service simple et facile à installer.

Ce but est atteint conformément à l'invention par une borne de service comprenant une colonne verticale fixée sur un socle et pourvue de moyens de distribution d'eau, de moyens de distribution d'électricité et de moyens de raccordement électriques et hydrauliques entre ladite colonne et les réseaux locaux de service caractérisée en ce que ladite colonne est constituée de trois parties préassemblées:
- une première partie d'extrémité sensiblement hémicylindrique dans laquelle sont logés les moyens de distribution d'eau comportant un circuit hydraulique pour la distribution d'eau potable et des moyens d'évacuation d'eaux comportant un premier circuit hydraulique pour la collecte des eaux usées et un second circuit hydraulique pour l'évacuation des eaux des toilettes
- une partie centrale comprenant deux parois latérales parallèles et comportant des moyens de collecte des déchets et des moyens de délivrance d'informations,
- une seconde partie d'extrémité sensiblement hémicylindrique, symétrique de ladite première partie d'extrémité, dans laquelle sont logés les moyens de distribution d'électricité.

Selon une autre caractéristique de l'invention, les circuits hydrauliques sont munis d'éléments chauffants associés à des thermostats pour les protéger contre le gel.

Selon d'autres caractéristiques, le circuit hydraulique pour la distribution d'eau potable comporte quatre robinets dont deux placés symétriquement sur chaque face de ladite première partie d'extrémité, ledit second circuit hydraulique pour l'évacuation des eaux des toilettes comporte un orifice de vidange débouchant à l'extérieur sensiblement à mi-hauteur et au centre de ladite première partie d'extrémité et ledit premier circuit hydraulique pour la collecte des eaux usées comporte un orifice de vidange débouchant sur le bord latéral du socle.

Selon encore d'autres caractéristiques, lesdits moyens de distribution d'électricité comprennent quatre prises électriques dont deux placées symétriquement à l'extérieur sur chaque face de ladite seconde partie d'extrémité, et un disjoncteur différentiel.

La borne de l'invention est totalement neutre à la corrosion et peut être montée et raccordée très facilement aux réseaux locaux de service en respectant les réglementations locales relatives au respect de l'environnement naturel.

L'invention sera mieux comprise à la lecture de la description qui va suivre accompagnée des dessins annexés sur lesquels :
la figure 1 représente une vue en perspective de la borne de l'invention ;
la figure 2 représente une vue détaillée des circuits hydrauliques avec leurs moyens de protection contre le gel ;
la figure 3 représente une vue de dessus de la borne de l'invention.

La borne de l'invention telle que représentée sur la figure 1 comprend une colonne verticale 1 fixée sur un socle 2 et coiffée par un toit débordant 3 pourvu avantageusement sur sa face inférieure de moyens d'éclairage 4.

L'aire d'implantation est préparée au montage et au raccordement de la borne 1 en étant préalablement aplanie, rendue carrossable, alimentée en eau potable et en électricité à partir du réseau local et reliée au tout-à-l'égout ou à un puisard ou une fosse septique.

Le montage s'effectue par boulonnage sur deux scellements, raccordement des moyens hydrauliques de distribution et d'évacuation d'eaux et par branchement des moyens électriques.

Pour une implantation terrestre, le socle 2 est sensiblement horizontal et est de préférence pourvu d'un rebord permettant de le noyer dans un sol tendre (terre, gravillon...) ou d'être découpé à la demande si le sol est dur (béton, macadam...) en laissant une partie plate pour réaliser une fixation complémentaire sur le pourtour.

On peut également prévoir de monter la borne sur une plate-forme nautique constituée par exemple d'une bouée ou d'une tonne mouillée à une certaine distance du rivage. Dans ce dernier cas, la borne subvient aux besoins des engins nautiques habitables tels que par exemple des bateaux de plaisance qui viennent s'amarrer à la plate-forme supportant la borne et reliée à la terre par l'intermédiaire de conduites ou câbles immergés.

Sur les figures le socle 2 est pourvu sur sa face supérieure d'une grille d'aération et/ou de ventilation 2a. Deux cadres métalliques parallèles 5,5' scellés par des tiges filetées servent à la fois à l'ancrage dans le sol et à la fixation du toit 3 par boulonnage sur les dites tiges.

La colonne 1 est constituée de trois parties (11, 12, 13) préassemblées. La première partie d'extrémité 11 sensiblement hémicylindrique est celle dans laquelle sont logés les moyens de distribution et d'évacuation d'eaux représentés sur la figure 2.

Ces moyens comportent un premier circuit hydraulique 6 pour la collecte des eaux usées, un second circuit hydraulique 7 pour l'évacuation des eaux des toilettes chimiques et un troisième circuit hydraulique 8 pour la distribution d'eau potable.

Le troisième circuit 8 comporte quatre robinets 8a disposés symétriquement par groupes de deux sur chaque face de ladite partie.

Le second circuit hydraulique 7 comporte un orifice de vidange 7a débouchant à l'extérieur sensiblement à mi-hauteur et au centre de la partie 11.

Le premier circuit hydraulique 6 comporte quant à lui un orifice de vidange 6a débouchant à l'extérieur sur le bord latéral du socle 2.

Les orifices de vidange 6a, 7a sont pourvus d'organes de raccordement (bagues...) et d'étanchéité pour mettre en communication les moyens hydrauliques et sanitaires du véhicule avec les circuits hydrauliques de la borne 1.

Les circuits hydrauliques de distribution 8 et d'évacuation 6, 7 sont protégés contre le gel au moyen d'éléments chauffants 10 du type résistances électriques spiralées, associés à au moins un thermostat 14, comme représenté sur la figure 2.

Selon un mode de réalisation avantageux, le troisième circuit 8 entoure au moins partiellement les premier 6 et second 7 circuits de manière à protéger ces derniers encore plus efficacement contre le gel en créant une barrière thermique supplémentaire.

Afin de parfaire la protection thermique, on réalisera de préférence les circuits hydrauliques avec une enveloppe isolante en laine de verre dans laquelle sont éventuellement noyées les résistances électriques. Les circuits hydrauliques sont montés au moins partiellement au contact de la paroi interne de la partie 11.

La partie centrale 12 est formée de deux parois verticales parallèles et comporte les moyens de collecte des déchets solides et les moyens de délivrance d'informations diverses.

Selon un mode de réalisation avantageux, la partie centrale 12 comporte, sur au moins une de ses faces, une ouverture 12a obturée par un panneau mobile 12b, l'ouverture 12a offre la possibilité de loger à l'intérieur de la partie centrale 12 soit une poubelle, soit un guichet ou bien encore une cabine téléphonique ou une vitrine de présentation, ou tout autre moyen de signalisation ou de délivrance d'informations...

Les parois verticales de la partie centrale 12 ou le panneau mobile 12b peuvent éventuellement servir de panneaux d'affichage.

La seconde partie d'extrémité 13 est sensiblement hémicylindrique et symétrique de la première partie 11 par rapport au centre de la colonne 1

Dans cette partie 13 sont logés les moyens de distribution d'électricité 9 (par exemple 220 V, 5 kW/min) comprenant :
quatre prises électriques 9a et un disjoncteur différentiel 9b.

Le disjoncteur 9b est placé de préférence à l'intérieur de la partie 13 alors que les prises 9a sont placées sur la paroi extérieure de ladite partie, par exemple en étant réparties symétriquement par groupes de deux sur chaque face comme représenté sur la figure 1.

La commande de mise en service de la borne pour l'eau et l'électricité peut être faite à distance ou par un interrupteur général sur la borne elle-même.

La colonne est réalisée de préférence en polyester armé d'une toile de Rowyl® de haute résistance et neutre à la corrosion.

Une fois montée, la borne possède une hauteur d'environ 2 m et pèse 120 kg.

## Revendications

1. Borne de service comprenant une colonne verticale (1) fixée sur un socle (2) et pourvue de moyens de distribution d'eau, de moyens de distribution d'électricité, et de moyens de raccordement électriques et hydrauliques entre ladite colonne et les réseaux locaux de service, caractérisée en ce que ladite colonne est constituée de trois parties (11,12,13) pré assemblées :
- une première partie d'extrémité (11) sensiblement hémicylindrique dans laquelle sont logés les moyens de distribution d'eau comportant un circuit hydraulique (8) pour la distribution d'eau potable et des moyens d'évacuation d'eaux comportant un premier circuit hydraulique (6) pour la collecte des eaux usées et un second circuit hydraulique (7) pour l'évacuation des eaux de toilettes
- une partie centrale (12) comprenant deux parois latérales parallèles et comportant des moyens de collecte des déchets solides et des moyens de délivrance d'informations,
- une seconde partie d'extrémité (13) sensiblement hémicylindrique symétrique de ladite première partie d'extrémité, dans laquelle sont logés les moyens de distribution d'électricité (9).

2. Borne selon la revendication 1, caractérisée en ce que les moyens de distribution d'eau sont munis d'éléments chauffants (10) associés à au moins un thermostat (14) pour protéger le circuit hydraulique pour la distribution d'eau potable contre le gel.

3. Borne selon l'une des revendications 1 ou 2, caractérisée en ce que lesdits premier et second circuits hydrauliques sont au moins partiellement isolés thermiquement.

4. Borne selon la revendication 1, caractérisée en ce que lesdits premier et second circuits hydrauliques sont munis d'éléments chauffants (10) associés à au moins un thermostat (14).

5. Borne selon l'une des revendications précédentes, caractérisée en ce que ledit circuit hydraulique pour la distribution d'eau potable entoure au moins partiellement lesdits premier et second circuits hydrauliques pour les protéger contre le gel.

6. Borne selon l'une des revendications précédentes, caractérisée en ce que ledit circuit hydraulique pour la distribution d'eau potable comporte quatre robinets (7a) dont deux placés symétriquement sur chaque face de ladite première partie d'extrémité.

7. Borne selon l'une des revendications précédentes, caractérisée en ce que ledit second circuit hydraulique (7) pour l'évacuation des eaux des toilettes comporte un orifice de vidange (7a) débouchant à l'extérieur sensiblement à mi-hauteur et au centre de ladite première partie d'extrémité.

8. Borne selon l'une des revendications précédentes, caractérisée en ce que ledit premier circuit hydraulique (6) pour la collecte des eaux usées comporte un orifice de vidange (6a) débouchant sur le bord latéral du socle (2).

9. Borne selon l'une des revendications précédentes, caractérisée en ce que lesdits moyens de distribution d'électricité (9) comprennent quatre prises électriques (9a) dont deux placées symétriquement à l'extérieur sur chaque face de ladite seconde partie d'extrémité, et un disjoncteur différentiel (9b).

10. Borne selon l'une des revendications précédentes, caractérisée en ce que ladite partie centrale comporte sur au moins une de ses faces une ouverture (12a) obturée par un panneau mobile (12b).

11. Borne selon l'une des revendications précédentes, caractérisée en ce que ladite colonne (1) est coiffée d'un toit débordant (3) dont la face inférieure est pourvue de moyens d'éclairage (4).

12. Borne selon l'une des revendications précédentes, caractérisée en ce que le socle (2) est pourvu sur sa face supérieure d'une grille d'aération et/ou de ventilation (2a).

13. Borne selon l'une des revendications précédentes, caractérisée en ce que ladite partie centrale (12) comporte un panneau d'affichage.

14. Borne selon l'une des revendications précédentes, caractérisée en ce que ledit socle (2) est constitué d'une plate-forme nautique mouillée à une certaine distance du rivage et reliée à la terre par des conduites immergées.

## Patentansprüche

1. Anschlußeinheit, umfassend eine vertikale Säule (1), die auf einem Sockel (2) befestigt und mit Einrichtungen zur Wasserversorgung Einrichtungen zur Stromversorgung sowie Enrichtungen zur Herstellung der elektrischen und hydraulischen Verbindung zwischen der Säule und den örtlichen Verteilernetzen versehen ist, dadurch gekennzeichnet, daß die Säule von drei vormontierten Teilen (11, 12, 13) gebildet ist, u.z.w.:
- einem ersten, im wesentlichen halbzylindrischen Endteil (11), in dem die Wasserversorgungseinrichtungen untergebracht sind, welche einen Hydraulikkreis (8) zur Trinkwasserversorgung und Einrichtungen zur Wasserentsorgung mit einem ersten Hydraulikkreis (6) zum Sammeln von Abwasser und einen zweiten Hydraulikkreis (7) zum Abführen von Toilettwasser aufweisen,
- einem mittleren Teil (12) mit zwei parallelen Seitenwänden, der Einrichtungen zum Sammeln von testen Abfällen sowie Einrichtungen zur Abgabe von Informationen aufweist,
- einem im wesentlichen halbzylindrischen und zum ersten Endteil symmetrischen zweiten Endteil (13), in dem die Einrichtungen zur Stromversorgung (9) untergebracht sind.

2. Anschlußeinheit nach Anspruch 1, dadurch gekennzeichnet, daß die Einrichtungen zur Wasserversorgung mit Heizelementen (10) versehen sind, denen mindestens ein Thermostat (14) zum Schutz des Trinkwasserversorgungs-Hydraulikkreises vor Einfrieren zugeordnet ist.

3. Anschlußeinheit nach einem der Ansprüche 1 oder 2, dadurch gekennzeichnet, daß der erste und der zweite Hydraulikkreis zumindest teilweise wärmeisoliert sind.

4. Anschlußeinheit nach Anspruch 1, dadurch gekennzeichnet, daß der erste und der zweite Hydraulikkreis mit Heizelementen (10) versehen sind, denen mindestens ein Thermostat (14) zugeordnet ist.

5. Anschlußeinheit nach einem der vorhergehenden Ansprüche, dadurch gekennzeichnet, daß der Hydraulikkreis für die Trinkwasserversorgung zumindest teilweise den ersten und den zweiten Hydraulikreis zum Schutz derselben vor Einfrieren umgibt.

6. Anschlußeinheit nach einem der vorhergehenden Ansprüche, dadurch gekennzeichnet, daß der Hydraulikkreis für die Trinkwasserversorgung vier Hähne (7a) aufweist, von denen zwei symmetrisch auf jeder Seite des ersten Endteils angeordnet sind.

7. Ansschlußeinheit nach einem der vorhergehenden Ansprüche, dadurch gekennzeichnet, daß der zweite Hydraulikkreis (7) zum Abführen von Toilettwasser eine Ablaßöffnung (7a) aufweist, die im wesentlichen in halber Höhe und in der Mitte des ersten Endteils nach außen mündet.

8. Anschlußeinheit nach einem der vorhergehenden Ansprüche, dadurch gekennzeichnet, daß der erste Hydraulikkreis (6) zum Sammeln von Abwasser eine Ablaßöffnung (6a) aufweist, die am Seitenrand des Sockels (2) austritt.

9. Anschlußeinheit nach einem der vorhergehenden Ansprüche, dadurch gekennzeichnet, daß die Einrichtungen (9) für die Stromversorgung vier Steckdosen (9a), von denen zwei symmetrisch außen an jeder Seite des zweiten Endteils angeordnet sind, und einen Differentialschalter (9b) aufweisen.

10. Anschlußeinheit nach einem der vorhergehenden Ansprüche, dadurch gekennzeichnet, daß der mittlere Teil auf mindestens einer Seite eine Öffnung (12a) aufweist, die durch eine bewegliche Tafel (12b) verschlossen ist.

11. Anschlußeinheit nach einem der vorhergehenden Ansprüche, dadurch gekennzeichnet, daß die Säule (1) von einem vorstehenden Dach (3) überdeckt ist, dessen Unterseite mit Beleuchtungseinrichtungen (4) versehen ist.

12. Anschlußeinheit nach einem der vorhergehenden Ansprüche, dadurch gekennzeichnet, daß der Sockel (2) auf seiner Oberseite mit einem Entlüftungs- und/oder Ventilationsrost (2a) versehen ist.

13. Anschlußeinheit nach einem der vorhergehenden Ansprüche, dadurch gekennzeichnet, daß der mittlere Teil (12) eine Anzeigetafel aufweist.

14. Anschlußeinheit nach einem der vorhergehenden Anspruche, dadurch gekennzeichnet, daß der Sockel (2) durch eine Schiff-Plattform gebildet ist, die in einem bestimmten Abstand vom Ufer verankert und mit dem Erdboden durch versenkte Leitungen verbunden ist.

## Claims

1. Service terminal comprising a vertical column (1) fixed on a base (2) and provided with means for supplying water, means for supplying electricity and electric and hydraulic connection means between said column and the local service networks, characterised in that said column is constituted of three pre-assembled parts (11, 12, 13):
- a first end part (11) which is substantially semi-cylindrical and houses the water supply means comprising a hydraulic circuit (8) for the supply of drinking water and means for draining out waters comprising a first hydraulic circuit (6) collecting the waste waters and a second hydraulic circuit (7) for draining out sewage waters,
- a central part (12) comprising two oarallel lateral walls and comprising means for collecting solid wastes and means for delivering information,
- a second end part (13) which is substantially semi-cylindrical and symmetrical of said first end part and which houses the electricity supply means (9).

2. Terminal according to claim 1, characterised in that the water supply means are equipped with heating elements (10) working with at least one thermostat (14) for protecting the hydraulic circuit for supplying drinking water.

3. Terminal according to one of claims 1 or 2, characterised in that said first and second hydraulic circuits are at least partly heat-insulated.

4. Terminal according to claim 1, characterised in that said first and second hydraulic circuits are equipped with heating elements (14) working with at least one thermostat (14).

5. Terminal according to any one of the preceding claims, characterised in that said hydraulic circuit for supplying drinking water surrounds at least partly said first and second hydraulic circuits in order to protect them against freezing.

6. Terminal according to one of the preceding claims, characterized in that said hydraulic circuit for supplying drinking water comprises four taps (7a) two of which are placed symmetrically on each face of said first end part.

7. Terminal according to one of the preceding claims, characterised in that said second hydraulic circuit (7) for draining sewage water comprises a draining orifice (7a) opening on the outside substantially half-way up and in the centre of said first end part.

8. Terminal according to one of the preceding claims, characterised in that said first hydraulic circuit (6) for collecting waste waters comprises a draining orifice (6a) opening out in the lateral border of the base (2).

9. Terminal according to one of the preceding claims, characterised in that said electricity supply means (9) comprise four electric sockets (9a) two of which are placed symmetrically on the outside of each face of said second end part, and a differential circuit breaker (9b).

10. Terminal according to one of the preceding claims, characterised in that said central part comprises on at least one of its faces, an opening (12a) closed off by a movable panel (12b).

11. Terminal according to one of the preceding claims, characterised in that said column (1) is topped by a projecting roof (3) of which the lower face is provided with lighting means (4).

12. Terminal according to one of the preceding claims, characterised in that the base (2) is provided on its upper face with a ventilation grid (2a).

13. Terminal according to one of the preceding claims, characterised in that said central part (12) comprises a display board.

14. Terminal according to one of he preceding claims, characterised in that said base (2) is constituted of a nautical platform anchored at a certain distance from the shore and connected with the land via immersed conduits.
